# EUROPÄISCHE PATENTSCHRIFT

(11) **EP 1 045 105 B1**
(45) Veröffentlichungstag und Bekanntmachung des Hinweises auf die Patenterteilung: **11.10.2006**
(21) Anmeldenummer: 00810266.7
(22) Anmeldetag: 29.03.2000
(51) Int. Cl.: E06B 9/15, E06B 3/48

(54) **Rolladen**
Roller shutter
Volet à rouleau

(30) Priorität: 12.04.1999 DE 29906144 U
(43) Veröffentlichungstag der Anmeldung: 18.10.2000
(73) Patentinhaber: Alcan Technology & Management AG, 8212 Neuhausen am Rheinfall (CH)
(72) Erfinder: Sontheimer, Wilfried, 78224 Singen (DE)
(74) Vertreter: Hiebsch, Gerhard F.

(56) Entgegenhaltungen:
- EP-A- 0 500 059
- DE-A- 4 137 040
- DE-C- 90 449
- DE-U- 8 712 982
- DE-U- 9 310 826

## Beschreibung

Die Erfindung betrifft einen Rolladen od. dgl. bewegliche Verschlussfläche aus mehreren mit ihren Längsseiten aneinandergelenkten Lamellen oder Profilstäben, deren Außenflächen -- zumindest in Schließstellung des Rolladens -- eine Sichtfläche bilden. Eine Längskante oder -seite der Lamelle/n ist als rinnenförmige Lagerschale ausgebildet, die in seitlichem Abstand zur Rolladenfläche verläuft sowie zur Bildung eines Gelenks eine im Querschnitt hakenähnliche Längsseite der benachbarten Lamelle aufnimmt.

Derartige aus einer Aluminiumlegierung stranggepresste Rolläden sind beispielsweise in der Schrift zu DE-U-87 12 982 mit querschnittlich gekrümmten Lamellen offenbart und dienen dem zeitweiligen Verschließen der Öffnungen von Fenstern, Türen oder anderen Gebäudedurchbrüchen sowie als Lamellentüren an Fahrzeugaufbauten oder bei Möbeln. Sie sind mit dem Vorzug versehen, auf einfache Weise zusammengesetzt werden zu können.

Der deutschen Gebrauchsmusterschrift G 93 10 826.5 ist eine Rollladenleiste aus einem im Walzverfahren profilierten dünnen Blech aus Aluminiumlegierung zu entnehmen, die zur Versteifung einen Einsatz aufweist und im übrigen innen mit Isoliermaterial befüllt ist. Dazu sind die Hauptwände der Profilleiste mit Rillen versehen, die eine Einbuchtung in das Innere der Leiste darstellen und so gestaltet sind, dass sie den Einsatz in der richtigen Position halten. Die Rillen sind so gestaltet, dass es nicht erforderlich ist, bei der Herstellung der Leiste Vorkehrungen zu treffen, um zu verhindern, dass der Einsatz verrutscht bevor das Isoliermaterial eingefüllt worden ist und sich verfestigt hat. Nachdem die Verfestigung stattgefunden hat, ist diese Funktion der Rillen nicht mehr notwendig. Sie sind jedoch weiterhin von Nutzen, um die Wand der Leiste zu versteifen und um der Leiste ein ästhetisches Erscheinungsbild zu geben. Als Nachteil hat sich erwiesen, dass durch die Vielzahl von aneinandergelenkten Profilstäben oder Lamellen aus Aluminium mit ebener -- durch eine Eloxierschicht oberflächenveredelter -- Sichtfläche schon geringste Unterschiede des Reflektionsgrades optisch sehr stark auffallen.

Angesicht dessen hat sich der Erfinder das Ziel gesetzt, diese Mängel zu beseitigen und die Sichtfläche derartiger Rolladenlamellen oder -profile zu verbessern. Zudem kann der Gelenkbereich effizienter gestaltet werden.

Zur Lösung dieser Aufgabe führt die Lehre des unabhängigen Anspruches; die Unteransprüche geben günstige Weiterbildungen an.

Erfindungsgemäß ist die Außenfläche der Lamelle bzw. des Profilstabes durch parallele Linien in mehrere Längsfelder oder Flächenstreifen unterteilt, und wenigstens eines der Längsfelder weist eine querschnittlich gekrümmte Oberflächenkontur auf. Dank dieser Maßgabe wird der erwähnte optisch negative Effekt weitestgehend unterbunden; die ebene und glatte Sichtfläche der einzelnen Lamellen wird durch aneinandergereihte Wellen nur geringer Tiefe unterbrochen; solche Wellen -- von bevorzugt etwa 8 mm bis 10 mm Breite -- können durch Strangpressen sehr genau hergestellt werden.

Von besonderer Bedeutung ist die Möglichkeit, die Oberflächenkontur des Längsfeldes konkav zu gestalten und die parallelen Linien als Kammlinien auszubilden oder aber eine solche Oberflächenkontur konvex zu formen sowie jene parallelen Linien als tiefer liegende Tallinien zu konzipieren. In beiden Ausgestaltungen soll der -- als Kamm- oder als Öffnungswinkel zu bezeichnende -- Querschnittswinkel zwischen 170° und 178° liegen, bevorzugt größer als 175° sein.

Durch diese Vorgehensweise wird an der Lamellensichtseite eine Strukturierung erzielt, ohne dass das Gesamtbild der Rollpanzeransicht in der gewünschten eleganten, ruhigen Flächenwirkung zerstört würde.

Nach einem weiteren Merkmal der Erfindung kann sich die Oberflächenkontur des Längsfeldes aus Abschnitten mit unterschiedlichen Krümmungsradien zusammensetzen - beispielsweise schließt an einen mittleren Abschnitt der Oberflächenkontur beidseits jeweils ein Abschnitt geringerer Krümmung an.

Erfindungsgemäß berühren sich die einzelnen Lamellen auf der Sichtseite in Schließstellung des Rolladens nahezu, wodurch sich die Trennung zwischen den einzelnen Profilen harmonisch in die gewollte Wellenteilung einfügt.

Besonders vorteilhaft hat sich die konkave Wellung dadurch erwiesen, dass zwischen den aneinandergereihten vertieften Wellen die erwähnten Kammlinien als erhabene Rippen verlaufen; auf diesen zeichnen sich -- durch unachtsame Handhabung od. dgl. Eingriffe -- gegebenenfalls entstehende Schürfungen ab und letztere fallen dadurch optisch kaum auf.

Vorteilhafterweise soll der maximale Abstand einer durch die Kammlinien bzw. der Tallinien bestimmten Ebene zur gekrümmten Oberflächenstruktur unter etwa einem Hundertstel der Lamellenhöhe liegen, bevorzugt zwischen 1 % und 3 % der Breite des Längsfeldes betragen. Insbesondere soll dieser maximale Abstand bei einem Längsfeld von 10 mm bis 11 mm etwa 0,1 mm bis 0,3 mm messen.

Nach einem weiteren Merkmal der Erfindung ist als Verhältnis der Breite des Längsfeldes zum maximalen Abstand jene Ebene der Kammlinien bzw. der Tallinien von der gekrümmten Oberflächenkontur -- also das Verhältnis der Wellenabstände zur Wellentiefe bzw. -höhe -- etwa 65 zu 1 vorgesehen; hierdurch wirkt die Wellung optisch elegant, zudem ist die Anpassfähigkeit bzw. Funktion einer Führungsprofildichtung auf die Oberfläche des Rollpanzers noch gegeben.

Zur Verbesserung des Gelenkes an dem Rolladen der eingangs genannten Art weist die rinnenartige Lagerschale an ihrem Rinnenende einen Sitz für eine freie Kante der hakenartigen Längsseite auf und/oder einen querschnittlich i. w. geraden Rinnenschenkel als Anschlag für einen geraden Hakensteg der hakenartigen Längsseite. Jenem Sitz liegt ein Schenkel eines dämpfend wirkenden Kunststoffprofils auf, das sich zwischen den gegeneinander bewegten Flächen der beiden Gelenkteile erstreckt.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in:
- Fig. 1:: eine Schrägsicht auf einen Bereich miteinander fluchtender Stirnkanten zweier Lamellen oder Profilstäbe eines Rolladens oder einer derartigen beweglichen Verschlussfläche;
- Fig. 2 bis 4:: jeweils eine Draufsicht auf einen Ausschnitt der Stirnkante einer Lamelle gemäß Feld II in Fig. 1 zu drei unterschiedlichen Ausführungen;
- Fig. 5:: die gegenüber Fig. 1 vergrößerte Draufsicht auf die Stirnkante einer Lamelle;
- Fig. 6,7:: zwei Gelenkteile der Lamelle als vergrößerte Ausschnitte aus Fig. 5;
- Fig. 8:: eine Schrägsicht auf ein Gelenkteil mit zugeordnetem Kunststoffprofil.

Ein insgesamt vertikal bewegbarer Rolladen 10 weist mehrere an ihren Längsseiten miteinander verbundene und gegeneinander schwenkbare Lamellen oder Profilstäbe 12 auf, die aus einer Aluminiumlegierung stranggepresst sind. Hierzu ist an der in Fig. 1 oberen Längsseite der Lamellen 12 an diese ein Gelenkteil 14 als hakenartige Kante angeformt, die in ein rinnenartiges Gegengelenkteil 16 der benachbarten Lamelle 12 eingeschoben wird und zu einem Rolladengelenk 18 ergänzt.

Das in Fig. 1 obere Gelenkteil 14 der Lamelle 12 umfasst -- querschnittlich gesehen -- eine Abwinkelung 20, ein von dieser nach oben gerichtetes Kurvenstück 22 mit von dessen Ende ausgehendem, zur Ebene E der Lamelle 12 geringfügig geneigtem Hakensteg 24, dessen abwärts gerichteter freier Kante 25 ein ebenfalls von der Abwinkelung 20 abragender, zur Lamellenebene E rechtwinkeliger unterer Hakensteg 26 gegenübersteht. Der untere Hakensteg 26 ist einends mit einen zur Rolladeninnenfläche 11 parallelen Ansatzstück 28 sowie andernends mit einer nach unten einwärts gekrümmten Rinnenkante 30 ausgestattet, und er ragt um ein Kragmaß a-- von hier etwa 16 mm -- von der Rolladeninnenfläche 11 ab. Zwischen dieser und dem Ansatzstück 28 verläuft eine an die Abwinkelung 20 angeformte Leiste 32.

Das mit der anderen Längsseite der Lamelle 12 einstückige Gegengelenkteil 16 besteht aus einer nach unten offenen Rinne 34 teilkreisförmigen Querschnitts mit einem anschließenden, zur Rolladeninnenfläche 11 geneigt gerichteten geraden Rinnenschenkel 35, dessen freies Schenkelende 36 einen rinnenartigen Sitz 37 für die freie Kante 25 des oberen Hakenstegs 24 der nach unten hin folgenden Lamelle 12 anbietet. Beim Verschwenken der Lamellen 12 gegeneinander dient der gerade Rinnenschenkel 35 zur Wegbegrenzung; er bildet einen Anchlag für den unteren Hakensteg 26. Im übrigen liegt dem freien Rinnenende 36 eine zu ihm weisende Nasenleiste 38 gegenüber.

Die beiden Gelenkteile 14, 16 der beiden benachbarten Lamellen 12 sind unter Zwischenschaltung eines seinerseits rinnenartigen Kunststoffprofils 40 ineinandergeschoben. Das in Fig. 8 erkennbare Kunststoffprofil 40 liegt mit einem querschnittlich L-förmigen Wandabschnitt 42 dem oberen Hakensteg 24 außenseitig an und untergreift mit seinem unteren kurzen Schenkel 43 die freie Kante 25 des Hakenstegs 24. Der Wandabschnitt 42 geht in einen -- querschnittlich einem Viertelkreis entsprechenden -- gekrümmten Rohrflächenabschnitt 44 über, von dem eine angeformte Rippe 46 aufragt. Der Rohrflächenabschnitt 44 bietet außenseitig eine von zwei Wülsten 47 begrenzte Aufnahmenut 48 für die Nasenleiste 38 des auf das Kunststoffprofil 40 aufzusetzende Gegengelenkteiles 16 an.

Die Höhe h der Sicht- oder Außenfläche 50 der Lamelle 12 misst hier etwa 70 mm, der Abstand q zwischen der freien Kante 25 des oberen Gelenkteils 14 mit dem freien Rinnenende 36 des unteren Gegengelenkteils 16 etwa 73 mm. Der Außenradius r des an die Rolladeninnenfläche 11 anschließenden querschnittlich gekrümmten Rinnenabschnitts 34 um den Mittelpunkt M der Kontur des seinerseits rinnenartigen Sitzes 37 beträgt etwa 10 mm, die Kraglänge i der Nasenleiste 38 hier 1 mm; diese entspricht damit etwa der Profildicke e von 0,8 mm. Von der Außenseite des Rinnenabschnitts 34 ragen parallel zur Rolladeninnenfläche 11 zum einen ein Paar von Lagerleisten 52 auf sowie zum anderen eine einwärts geneigte äußere Kammleiste 54.

Die Sichtfläche 50 der Lamelle 12 ist in fünf Längsfelder 60 der Breite b von 10 mm sowie zwei Außenfelder 62 geringfügig größerer Breite b₁ unterteilt. In der Ausführung nach Fig. 1,2 ist -- unter Bildung paralleler Kammlinien 64 als Feldbegrenzung -- die Oberflächenkontur von jedem der Längs- bzw. Außenfelder 60, 62 im Querschnitt konkav ausgebildet; von Kammlinie 64 zu Kammlinie 64 verläuft eine einem einzigen Radius R zugeordnete Oberflächenkontur 66, deren -- in Fig. 2 überhöht wiedergegebener -- maximaler Abstand n zu einer durch die Kammlinien 64 bestimmten Ebene K zwischen 0,1 mm und 0,3 mm beträgt, insbesondere 0,15 mm. Ein von den Querschnittsschenkeln der gratartigen Kammlinie 64 begrenzter Querschnitts- oder Kammwinkel w liegt zwischen 170° und 179°, in der dargestellten Ausgestaltung bei 177°.

In Fig. 3 setzt sich -- in einer anderen Ausgestaltung -- die Oberflächenkontur eines mittleren Abschnittes 66ₐ des Radius R beidseits mit jeweils einem Außenabschnitt 66_{b} der Breite f geringerer Neigung -- Radius R₁ -- zur Ebene K fort. Auch hier ist die Gesamttiefe mit n bezeichnet.

Bei einer weiteren Ausführungsform nach Fig. 4 sind statt der Kammlinien eingesenkte Tallinien 68 als Begrenzung der Längsfelder 60, 62 vorgehen, d. h. die gekrümmte Oberflächenkontur 70 ist hier konvex mit einer maximalen Höhe n₁ über der von den Tallinien 68 bestimmten Ebene K, deren Maß jenem der/des zu den anderen Beispielen bezifferten Tiefe bzw. Abstandes n entspricht. Das Maß des hier als Öffnungswinkel bezeichenbaren Querschnittswinkels t liegt ebenfalls in dem oben bezifferten Bereich.

Auch die konvexe Oberflächenkontur 70 kann sich -- wie zu Fig. 3 erläutert -- aus drei Teilbereichen zusammensetzen.

## Patentansprüche

1. Rollladen od. dgl. bewegliche Verschlussfläche aus mehreren mit ihren Längsseiten aneinandergelenkten Lamellen oder Profilstäben (12) aus einer Aluminiumlegierung, deren Außenflächen (50) zumindest in Schließstellung des Rollladens (10) eine Sichtfläche bilden,
**dadurch gekennzeichnet, dass**
unter Erhaltung einer ruhigen Flächenwirkung der Sichtfläche die Außenfläche (50) der Lamelle bzw. des Profilstabes (12) durch parallele Linien (64, 68) in mehrere Längsfelder (60, 62) unterteilt ist und wenigstens eines der Längsfelder eine querschnittlich gekrümmte Oberflächenkontur (66, 70) aufweist, wobei eine Linie (64, 68) einen Querschnittswinkel (w) aufweist und der Querschnittswinkel (w) einer Linie (64, 68) zwischen 170° und 178° liegt und/oder ein maximaler Abstand (n, n₁) einer durch die Linien (64, 68) bestimmten Ebene (K) zur gekrümmten Oberflächenkontur (66, 70) unter einem Hundertstel einer Lamellenhöhe (h) liegt.

2. Rollladen nach Anspruch 1, **dadurch gekennzeichnet, dass** die Oberflächenkontur (66; 66ₐ, 66_{b}) des Längsfeldes (60, 62) konkav gestaltet ist und die parallelen Linien als Kammlinien (64) ausgebildet sind.

3. Rollladen nach Anspruch 2, **dadurch gekennzeichnet, dass** der Querschnittswinkel (w) der erhabenen Kammlinie (64) zwischen 170° und 178° liegt, bevorzugt über 176°.

4. Rollladen nach Anspruch 1, **dadurch gekennzeichnet, dass** die Oberflächenkontur (70) des Längsfeldes (60, 62) konvex gestaltet ist und die parallelen Linien als tiefer liegende Tallinien (68) ausgebildet sind.

5. Rollladen nach Anspruch 4, **dadurch gekennzeichnet, dass** der Querschnittswinkel (t) der eingesenkten Tallinie (68) zwischen 170° und 178° liegt, bevorzugt über 176°.

6. Rollladen nach einem der Ansprüche 1 bis 5, **dadurch gekennzeichnet, dass** sich die Oberflächenkontur (66, 70) des Längsfeldes (60, 62) aus Abschnitten (66ₐ, 66_{b}) mit unterschiedlichen Krümmungsradien (R, R₁) zusammensetzt.

7. Rollladen nach Anspruch 6, **dadurch gekennzeichnet, dass** an einen mittleren Abschnitt (66ₐ) der Oberflächenkontur beidseits jeweils ein Abschnitt (66_{b}) geringerer Krümmung anschließt.

8. Rollladen nach einem der Ansprüche 1 bis 7, **dadurch gekennzeichnet, dass** der maximale Abstand (n, n₁) einer durch die Kammlinie (64) bzw. die Tallinien (68) bestimmten Ebene (K) zur gekrümmten Oberflächenkontur (66, 70) unter einem Hundertstel der Lamellenhöhe (h) liegt.

9. Rollladen nach einem der Ansprüche 1 bis 8, **dadurch gekennzeichnet, dass** der maximale Abstand (n, n₁) einer durch die Kammlinie (64) bzw. die Tallinien (68) bestimmten Ebene (K) zur gekrümmten Oberflächenstruktur (66, 70) zwischen 1 % und 3 % der Breite (b, b₁) des Längsfeldes (60, 62) liegt.

10. Rollladen nach Anspruch 8 oder 9, **gekennzeichnet durch** einen Abstand (n, n₁) von etwa 0,1 mm bis 0,3 mm bei einem Längsfeld (60, 62) von 10 mm bis 11 mm Breite (b, b₁).

11. Rollladen nach einem der Ansprüche 1 bis 10, **dadurch gekennzeichnet, dass** das Verhältnis der Breite (b, b₁) des Längsfeldes (60, 62) zu dem maximalen Abstand (n, n₁) der Ebene (K) der Kammlinien (64) bzw. der Tallinien (68) von der gekrümmten Oberflächenkontur (66, 70) etwa 65 zu 1 beträgt.

12. Rollladen nach einem der Ansprüche 1 bis 11, **dadurch gekennzeichnet, dass** die Sichtfläche (50) der Lamellen (12) in geschlossenem Zustand des Rollladens (10) etwa spaltfrei aneinanderschließen.

13. Rollladen mit einer Längsseite der Lamelle/n in Form einer rinnenartigen Lagerschale, die in seitlichem Abstand zur Rollladenfläche verläuft sowie zur Bildung eines Gelenks eine im Querschnitt hakenähnliche Längsseite der benachbarten Lamelle aufnimmt, nach wenigstens einem der Ansprüche 1 bis 12, **dadurch gekennzeichnet, dass** die rinnenartige Lagerschale (34) an ihrem Rinnenende (36) einen Sitz (37) für eine freie Kante (25) der hakenartigen Längsseite (14) aufweist.

14. Rollladen nach Anspruch 13, **dadurch gekennzeichnet, dass** die rinnenartige Lagerschale (34) einen querschnittlich i. w. geraden Rinnenschenkel (35) als Anschlag für einen geraden Hakensteg (25) der hakenartigen Längsseite (14) aufweist.

15. Rollladen nach wenigstens einem der Ansprüche 1 bis 14, **dadurch gekennzeichnet, dass** zwischen den beiden das Rollladengelenk (18) bildenden Gelenkteilen (14, 16) ein rinnenförmiges Kunststoffprofil (40) vorgesehen ist, welches zwischen die einander zugeordneten Flächen der Gelenkteile eingreift.

16. Rollladen nach Anspruch 15, **dadurch gekennzeichnet, dass** ein Schenkel (43) des Kunststoffprofils (40) einem Sitz (37) des einen Gelenkteils (18) für ein Gegenstück (25) des anderen Gelenkteiles (14) aufliegt.

17. Rollladen nach Anspruch 15 oder 16, **gekennzeichnet durch** einen nutartigen Bereich (48) an der Außenfläche eines querschnittlich teilkreisförmigen Rohrflächenabschnitts (46) des Kunststoffprofils (40) für eine Nasenleiste (38) des äußeren Gelenkteils (16) der Lamelle (12).

## Claims

1. Roller shutter or similar movable closure surface consisting of a plurality of slats or profiled members (12) made of an aluminium alloy hinged together by means of their longitudinal sides, the outer surfaces (50) of which form a visible area at least in the closed position of the roller shutter (10), **characterised in that** the outer surface (50) of the slat or profiled member (12) is divided into a plurality of longitudinal panels (60, 62) by means of parallel lines (64, 68) while retaining a smooth effect for the visible surface and at least one of the longitudinal panels has a surface contour (66, 70) having a curved cross section, a line (64, 68) having a cross-sectional angle (w) and the cross-sectional angle (w) of a line (64, 68) being between 170° and 178° and/or a maximum distance (n, n₁) of a plane (K) defined by the lines (64, 68) from the curved surface contour (66, 70) being less than a hundredth of the height (h) of a slat.

2. Roller shutter according to claim 1, **characterised in that** the surface contour (66; 66ₐ, 66_{b}) of the longitudinal panel (60, 62) is concave and the parallel lines are designed as crest lines (64).

3. Roller shutter according to claim 2, **characterised in that** the cross-sectional angle (w) of the raised crest line (64) is between 170° and 178°, preferably more than 176°.

4. Roller shutter according to claim 1, **characterised in that** the surface contour (70) of the longitudinal panel (60, 62) is convex and the parallel lines are designed as lower valley lines (68).

5. Roller shutter according to claim 4, **characterised in that** the cross-sectional angle (t) of the recessed valley line (68) is between 170° and 178°, preferably more than 176°.

6. Roller shutter according to one of claims 1 to 5, **characterised in that** the surface contour (66, 70) of the longitudinal panel (60, 62) is composed of portions (66ₐ, 66_{b}) having different radii of curvature (R, R₁).

7. Roller shutter according to claim 6, **characterised in that** a central portion (66ₐ) of the surface contour is adjoined on either side by respective portions (66_{b}) of lesser curvature.

8. Roller shutter according to one of claims 1 to 7, **characterised in that** the maximum distance (n, n₁) of a plane (K) defined by the crest line (64) or the valley lines (68) from the curved surface contour (66, 70) is less than a hundredth of the slat height (h).

9. Roller shutter according to one of claims 1 to 8, **characterised in that** the maximum distance (n, n₁) of a plane (K) defined by the crest line (64) or the valley lines (68) from the curved surface structure (66, 70) is between 1 % and 3 % of the width (b, b₁) of the longitudinal panel (60, 62).

10. Roller shutter according to claim 8 or claim 9, **characterised by** a distance (n, n₁) of approximately 0.1 mm to 0.3 mm given a longitudinal panel (60, 62) having a width (b, b₁) of 10 mm to 11 mm.

11. Roller shutter according to one of claims 1 to 10, **characterised in that** the ratio of the width (b, b₁) of the longitudinal panel (60, 62) to the maximum distance (n, n₁) of the plane (K) of the crest lines (64) or valley lines (68) from the curved surface contour (66, 70) is approximately 65 to 1.

12. Roller shutter according to one of claims 1 to 11, **characterised in that** the visible surface (50) of the slats (12) is substantially gap-free in the closed state of the roller shutter (10).

13. Roller shutter with one longitudinal side of the slat/s in the form of a channel-like bearing shell which extends at a lateral distance from the surface of the roller shutter and receives a longitudinal side of the adjacent slat having a hook-like cross section in order to form a hinge according to at least one of claims 1 to 12, **characterised in that** the channel-like bearing shell (34) is provided at its channel end (36) with a seat (37) for a free edge (25) of the hook-like longitudinal side (14).

14. Roller shutter according to claim 13, **characterised in that** the channel-like bearing shell (34) has a channel leg (35) having a substantially straight cross section as a stop for a straight web (25) of the hook-like longitudinal side (14).

15. Roller shutter according to at least one of claims 1 to 14, **characterised in that** a channel-shaped plastic section (40) is provided between the two hinge parts (14, 16) forming the roller shutter hinge (18) and engages between the surfaces of the hinge parts associated with one another.

16. Roller shutter according to claim 15, **characterised in that** one leg (43) of the plastic section (40) rests on a seat (37) of one hinge part (18) for a mating piece (25) of the other hinge part (14).

17. Roller shutter according to claim 15 or 16, **characterised by** a groove-like region (48) on the outer surface of a tubular surface portion (46) of the plastic section (40) having an arcuate cross section for a leading edge (38) of the outer hinge part (16) of the slat (12).

## Revendications

1. Volet roulant ou surface mobile de fermeture similaire composée de plusieurs lamelles ou barres profilées (12) en alliage d'aluminium articulées entre elles par leurs faces longitudinales, dont les surfaces extérieures (50) forment une surface visible au moins dans la position de fermeture du volet roulant (10),
**caractérisé en ce que**,
tout en maintenant un effet continu de la surface visible, la surface extérieure (50) de la lamelle ou de la barre profilée (12) est divisée par des lignes parallèles (64, 68) en plusieurs sections longitudinales (60, 62) et au moins une des sections longitudinales présente un contour de surface (66, 70) de section recourbée, une ligne (64, 68) présentant un angle de section (w) et l'angle de section (w) d'une ligne (64, 68) étant compris entre 170° et 178° et/ou un écartement maximal (n, n₁) d'un plan (K) déterminé par les lignes (64, 68) au contour de surface recourbé (66, 70) étant inférieur à un centième de la hauteur d'une lamelle (h).

2. Volet roulant suivant la revendication 1, **caractérisé en ce que** le contour de surface (66; 66ₐ, 66_{b}) de la section longitudinale (60, 62) est de forme concave et les lignes parallèles sont formées comme lignes de crête (64).

3. Volet roulant suivant la revendication 2, **caractérisé en ce que** l'angle de section (w) de la ligne de crête (64) en relief est compris entre 170° et 178°, de préférence supérieur à 176°.

4. Volet roulant suivant la revendication 1, **caractérisé en ce que** le contour de surface (70; 66ₐ, 66_{b}) de la section longitudinale (60, 62) est de forme convexe et les lignes parallèles sont formées comme lignes de vallée (68) situées en contrebas.

5. Volet roulant suivant la revendication 4, **caractérisé en ce que** l'angle de section (t) de la ligne de vallée (68) en contrebas est compris entre 170° et 178°, de préférence supérieur à 176°.

6. Volet roulant suivant l'une des revendications 1 à 5, **caractérisé en ce que** le contour de surface (66, 70) de la section longitudinale (60, 62) est constituée de sections (66ₐ, 66_{b}) de rayons de courbure (R, R₁) différents.

7. Volet roulant suivant la revendication 6, **caractérisé en ce qu'**une section (66_{b}) de courbure plus faible se raccorde respectivement des deux côtés d'une section médiane (66ₐ) du contour de surface.

8. Volet roulant suivant l'une des revendications 1 à 7, **caractérisé en ce que** l'écartement maximal (n, n₁) d'un plan déterminé par la ligne de crête (64) ou les lignes de vallée (68) au contour de surface recourbé (66, 70) est inférieur à un centième de la hauteur des lamelles (h).

9. Volet roulant suivant l'une des revendications 1 à 8, **caractérisé en ce que** l'écartement maximal (n, n₁) d'un plan déterminé par la ligne de crête (64) ou les lignes de vallée (68) au contour de surface recourbé (66, 70) est comprise entre 1 % et 3 % de la largeur (b, b₁) de la section longitudinale (60, 62).

10. Volet roulant suivant la revendication 8 ou 9, **caractérisé par** une distance (n, n₁) d'environ 0,1 mm à 0,3 mm pour une section longitudinale (60, 62) de 10 mm à 11 mm de largeur (b, b₁)

11. Volet roulant suivant l'une des revendications 1 à 10, **caractérisé en ce que** le rapport de la largeur (b, b₁) de la section longitudinale (60, 62) sur la distance maximale (n, n₁) du plan (K) des lignes de crête (64) ou des lignes de vallée (68) au contour de surface recourbé (66, 70) est d'environ 65 sur 1.

12. Volet roulant suivant l'une des revendications 1 à 11, **caractérisé en ce que** la surface visible (50) des lamelles (12) en position de fermeture du volet roulant (10) forme une surface fermée pratiquement sans interstices.

13. Volet roulant avec une face longitudinale des lamelles ayant la forme d'une coquille de coussinet en forme de goulotte qui s'étend à distance latérale de la surface du volet roulant et accueille une face longitudinale de section en forme de crochet de la lamelle adjacente pour former une articulation, selon l'une au moins des revendications 1 à 12, **caractérisé en ce que** la coquille de coussinet en forme de goulotte (34) présente à son extrémité de goulotte (36) un siège (37) pour une arête libre (25) de la face longitudinale en forme de crochet (14).

14. Volet roulant suivant la revendication 13, **caractérisé en ce que** la coquille de coussinet en forme de goulotte (34) présente une jambe de goulotte (35) de section transversale essentiellement droite comme butée pour une nervure droite en forme de crochet (25) de la face longitudinale en forme de crochet (14).

15. Volet roulant suivant l'une au moins des revendications 1 à 14, **caractérisé en ce qu'**un profilé en matière plastique 40 en forme de goulotte est prévu entre les deux pièces d'articulation (14, 16) formant l'articulation du volet roulant (18), lequel fait prise entre les surfaces se correspondant des pièces d'articulation.

16. Volet roulant suivant la revendication 15, **caractérisé en ce qu'**une jambe (43) du profilé en matière plastique (40) repose sur un siège (37) d'une pièce d'articulation (18) pour une pièce correspondante (25) de l'autre pièce d'articulation (14).

17. Volet roulant suivant la revendication 15 ou 16, **caractérisé par** une zone en forme de rainure (48) à la surface extérieure d'une partie de surface tubulaire (46) de section en forme de quart de cercle du profilé en matière plastique (40) pour un talon en forme de nez (38) de la pièce d'articulation extérieure (16) de la lamelle (12).
